# EUROPÄISCHE PATENTSCHRIFT

(11) **EP 0 474 806 B1**
(45) Veröffentlichungstag und Bekanntmachung des Hinweises auf die Patenterteilung: **31.05.1995**
(21) Anmeldenummer: 91905062.5
(22) Anmeldetag: 16.03.1991
(51) Int. Cl.: F21V 25/00

(54) **SCHEINWERFER FÜR KRAFTFAHRZEUGE**
MOTOR VEHICLE HEADLIGHT
PHARE POUR VEHICULE A MOTEUR

(30) Priorität: 04.04.1990 DE 4010829; 22.01.1991 DE 4101722
(43) Veröffentlichungstag der Anmeldung: 18.03.1992
(73) Patentinhaber: ROBERT BOSCH GMBH, 70442 Stuttgart (DE)
(72) Erfinder: REMUS, Bodo, D-7410 Reutlingen (DE)
(86) Internationale Anmeldenummer: DE9100229
(87) Internationale Veröffentlichungsnummer: WO9115711

(56) Entgegenhaltungen:
- DE-A- 3 519 611
- FR-A- 1 072 019
- US-A- 3 885 150
- Patent Abstracts of Japan, volume 4, No. 14 (E-169), 31 January 1980, & JP-A 54154996

## Beschreibung

### Stand der Technik

Die Erfindung geht aus von einem Scheinwerfer für Kraftfahrzeuge nach der Gattung des Anspruchs 1.

Ein solcher Scheinwerfer ist durch die DE-OS 35 19 611 bekannt. Dieser Scheinwerfer weist einen Reflektor auf, in den eine Gasentladungslampe hineinragt. Die Lichtaustrittsöffnung des Scheinwerfers ist mit einer Lichtscheibe abgedeckt. Die Gasentladungslampe sendet neben der sichtbaren Strahlung auch elektromagnetische Strahlung im nichtsichtbaren Bereich aus, die beispielsweise beim Rundfunkempfang in Kraftfahrzeugen zu Störungen führen kann.

Durch die FR-A-1 072 019 ist es bekannt, bei Gasentladungslampen wie beispielsweise Leuchtstoffröhren eine Umhüllung vorzusehen, die zur Abschirmung von von der Gasentladungslampe ausgesandter Störstrahlung mit einer transparenten, störstrahlungsabsorbierenden metallischen Beschichtung versehen ist. Die Beschichtung kann dabei auch gitterartig ausgebildet sein. Die Gasentladungslampen sind für allgemeine Beleuchtungszwecke wie beispielsweise Raumbeleuchtung vorgesehen, wo es nicht erforderlich ist, daß das von der Gasentladungslampe ausgesandte Licht in einer bestimmten Weise verteilt wird. Für den Einsatz in Scheinwerfern für Kraftfahrzeuge sind diese Gasentladungslampen jedoch nicht geeignet, da dabei das von der Gasentladungslampe ausgesandte Licht in einer ganz bestimmten Weise verteilt werden muß, um gesetzliche Vorschriften für die Lichtverteilung einzuhalten, so daß eine Beeinflußung des aus dem Scheinwerfer austretenden Lichtbündels durch die Beschichtung vermieden werden muß. Außerdem sind für den Einsatz in Scheinwerfern für Kraftfahrzeuge hinsichtlich ihrer Betriebseigenschaften und Abmessungen speziell ausgebildete Gasentladungslampen erforderlich.

Durch Patent Abstracts of Japan, Band 4, Nr. 14 (E-169), 31. Jan. 1980, JP-A-54-154996, ist eine Verkehrssignalanlage bekannt, bei der eine Gasentladungslampe als Lichtquelle verwendet wird. Die Signalanlage weist ein Gehäuse auf, in dem ein Reflektor angeordnet ist und dessen Lichtaustrittsöffnung mit einer gefärbten Lichtscheibe abgedeckt ist. Zur Abschirmung von von der Gasentladungslampe ausgesandter Störstrahlung ist zwischen der Gasentladungslampe und der Lichtscheibe ein zusätzliches Teil angeordnet, das mit einer transparenten, störstrahlungsabsorbierenden, elektrisch leitfähigen Beschichtung versehen ist. Bei der Signalanlage ist es dabei für deren Funktion unwesentlich, wenn durch die Beschichtung das aus dieser austretende Licht beeinflußt wird.

Der erfindungsgemäße Scheinwerfer mit den Merkmalen der Ansprüche 1 bis 3 hat gegenüber dem durch das Dokument DE-A-35 19 611 bekannten Scheinwerfer den Vorteil, daß von der Gasentladungslampe ausgesandte Störstrahlung abgeschirmt ist. Der Scheinwerfer gemäß dem Anspruch 1 und 2 hat darüberhinaus den Vorteil, daß kein zusätzliches Bauteil erforderlich ist, da die Beschichtung auf der beim Scheinwerfer vorhandenen Lichtscheibe oder Linse angeordnet ist. Der Scheinwerfer gemäß dem Anspruch 3 hat außerdem den Vorteil, daß durch die Anordnung der Abschirmvorrichtung im Unschärfebereich des Strahlengangs sichergestellt ist, daß diese nicht in störender Weise die vom Scheinwerfer erzeugte Lichtverteilung beeinflußt.

### Zeichnung

Zwei Ausführungsbeispiele der Erfindung sind in der Zeichnung dargestellt und in der nachfolgenden Beschreibung näher erläutert. Es zeigen Figur 1 ein erstes Ausführungsbeispiel eines Scheinwerfers im Längsschnitt in stark vereinfachter Darstellung, Figur 2 den Scheinwerfer in der Vorderansicht und Figur 3 ein zweites Ausführungsbeispiel des Scheinwerfers im Längsschnitt.

### Beschreibung

In Figur 1 ist ein erstes Ausführungsbeispiel eines Scheinwerfers für Kraftfahrzeuge dargestellt, der einen Reflektor 10 aufweist, in den eine Gasentladungslampe 11 eingesetzt ist. Die Lichtaustrittsöffnung des Scheinwerfers ist mit einer Lichtscheibe 12 abgedeckt.

Die Lichtscheibe 12 ist mit einer transparenten metallischen Beschichtung 14 versehen, die geerdet ist und durch die beim Entladungsvorgang innerhalb des Glaskolbens 13 entstehende elektromagnetische Strahlung, die Fadiowellen stören könnte, abgeschirmt ist.

In Figur 3 ist ein zweites Ausführungsbeispiel für einen Scheinwerfer nach dem Projektionsprinzip dargestellt, bei dem im Strahlengang der vom Reflektor 10 reflektierten Lichtstrahlen eine Blende 15, eine Linse 16 sowie die Lichtscheibe 12 angeordnet sind. Durch die Linse wird die Oberkante der Blende 15 als Helldunkelgrenze der Lichtverteilung abgebildet. Die Linse 16 ist mit einer wie zu Figur 1 beschriebenen Beschichtung 14 zur Abschirmung der Störstrahlung versehen, wobei die Beschichtung 14 ebenfalls geerdet ist.

Alternativ kann bei einer Variante zu diesem Scheinwerfer im Unschärfebereich des Strahlengangs zwischen der Gasentladungslampe 11 und der Linse 16 oder zwischen der Linse 16 und der Lichtscheibe 12 eine Abschirmvorrichtung 18 angeordnet sein, die in Figur 2 dargestellt ist und die aus einer Vielzahl dünner metallischer Drähte 19 besteht, die mit solchem Abstand zueinander quer zur Lichtaustrittsrichtung netzartig angeordnet sind, daß genügend Licht zwischen diesen hindurchtreten kann. Die Drähte 19 sind geerdet und können auch in einem anderen Muster, beispielsweise zaungitterartig angeordnet werden.

## Patentansprüche

1. Scheinwerfer für Kraftfahrzeuge mit einem Reflektor (10), in den eine Gasentladungslampe (11) hineinragt und mit einer die Lichtaustrittsöffnung des Scheinwerfers abdeckenden Lichtscheibe (12), dadurch gekennzeichnet, daß die Lichtscheibe (12) zur Abschirmung von von der Gasentladungslampe (11) ausgesandter Störstrahlung mit einer transparenten, störstrahlungsabsorbierenden metallischen Beschichtung (14) versehen ist.

2. Scheinwerfer für Kraftfahrzeuge mit einem Reflektor (10), in den eine Gasentladungslampe (11) hineinragt und mit einer die Lichtaustrittsöffnung des Scheinwerfers abdeckenden Lichtscheibe (12), dadurch gekennzeichnet, daß im Bereich zwischen der Gasentladungslampe (11) und der Lichtscheibe (12) eine Linse (16) angeordnet ist, die zur Abschirmung von von der Gasentladungslampe (11) ausgesandter Störstrahlung mit einer transparenten, störstrahlungsabsorbierenden metallischen Beschichtung (14) versehen ist.

3. Scheinwerfer für Kraftfahrzeuge mit einem Reflektor (10), in den eine Gasentladungslampe (11) hineinragt und mit einer die Lichtaustrittsöffnung des Scheinwerfers abdeckenden Lichtscheibe (12), dadurch gekennzeichnet, daß zwischen der Gasentladungslampe (11) und der Lichtscheibe (12) eine Linse (16) angeordnet ist, durch die eine Kante einer zwischen der Linse (16) und der Gasentladungslampe (11) angeordneten Blende (15) als Helldunkelgrenze des aus dem Scheinwerfer austretenden Lichtbündels abgebildet wird und daß im Unschärfebereich des Strahlengangs zwischen der Lichtscheibe (12) und der Gasentladungslampe (11) zur Abschirmung von von der Gasentladungslampe (11) ausgesandter Störstrahlung eine Abschirmvorrichtung (18) angeordnet ist, die aus in Abstand zueinander angeordneten dünnen metallischen Drähten besteht.

## Claims

1. Headlamp for motor vehicles with a reflector (10) into which a gas discharge lamp (11) protrudes and with a glass (12) covering the light outlet opening of the headlamp, characterized in that in order to screen interference radiation emitted by the gas discharge lamp (11), the glass (12) is provided with a transparent interference-radiation-absorbing metallic coating (14).

2. Headlamp for motor vehicles with a reflector (10) into which a gas discharge lamp (11) protrudes and with a glass (12) covering the light outlet opening of the headlamp, characterized in that a lens (16) is arranged in the region between the gas discharge lamp (11) and the glass (12), which lens (16), in order to screen interference radiation emitted by the gas discharge lamp (11), is provided with a transparent interference-radiation-absorbing metallic coating (14).

3. Headlamp for motor vehicles with a reflector (10) into which a gas discharge lamp (11) protrudes and with a glass (12) covering the light outlet opening of the headlamp, characterized in that a lens (16) is arranged between the gas discharge lamp (11) and the glass (12), by means of which lens (16) one edge of a shutter (15), which is arranged between the lens (16) and the gas discharge lamp (11), is formed as a brightness limit for the light beam emerging from the headlamp, and in that a screening device (18) which consists of thin metallic wires arranged at a distance from one another is arranged in the unfocused region of the beam path between the glass (12) and the gas discharge lamp (11), in order to screen interference radiation emitted by the gas discharge lamp (11).

## Revendications

1. Projecteur de véhicules automobiles comportant un réflecteur (10) dans lequel pénètre une lampe à décharge de gaz (11) et ayant un disque transparent (12) recouvrant l'orifice de sortie de lumière du projecteur, caractérisé en ce que le disque transparent (12) est muni pour servir d'écran au rayonnement parasite émis par la lampe à décharge de gaz (11), d'un revêtement métallique (14), transparent, absorbant le rayonnement parasite.

2. Projecteur de véhicules automobiles comportant un réflecteur (10) dans lequel pénètrent une lampe à décharge de gaz (11) et ayant un disque transparent(12) à la lumière recouvrant l'orifice de sortie de la lumière du projecteur, caractérisé en ce que dans la zone comprise entre la lampe à décharge de gaz (11) et le disque transparent (12), se trouve une lentille (16) munie d'une revêtement métallique (14), transparent, absorbant le rayonnement parasite pour la protection contre le rayonnement parasite émis par la lampe à décharge de gaz (11).

3. Projecteur de véhicules automobiles comportant un réflecteur (10) dans lequel pénètre une lampe à décharge de gaz (11) et ayant un disque transparent (12) recouvrant l'orifice de sortie de lumière du projecteur, caractérisé en ce qu'entre la lampe à décharge de gaz (11) et le disque transparent (12), se trouve une lentille (16) qui donne l'image d'une arête d'un diaphragme (15) prévu entre la lentille (16) et la lampe de décharge de gaz (11) comme limite clarté/obscurité du faisceau lumineux émis par le projecteur et en ce que dans la zone non nette du chemin des faisceaux lumineux entre le disque transparent (12) et la lampe à décharge de gaz (11), pour la protection du rayonnement parasite émis par la lampe à décharge de gaz (11), il y a un dispositif formant écran (18) qui se compose de fils métalliques minces disposés de manière écartée les uns des autres.
